# EUROPÄISCHE PATENTSCHRIFT

(11) **EP 2 497 100 B1**
(45) Veröffentlichungstag und Bekanntmachung des Hinweises auf die Patenterteilung: **27.05.2015**
(21) Anmeldenummer: 10766032.6
(22) Anmeldetag: 12.10.2010
(51) Int. Cl.: H01H 71/70

(54) **SCHALTER, INSBESONDERE LEISTUNGSSCHALTER FÜR NIEDERSPANNUNGEN**
SWITCH, IN PARTICULAR LOW VOLTAGE CIRCUIT BREAKER
COMMUTATEUR EN PARTICULIER DISJONCTEUR POUR BASSE TENSION

(30) Priorität: 03.11.2009 DE 102009053163
(43) Veröffentlichungstag der Anmeldung: 12.09.2012
(73) Patentinhaber: Siemens Aktiengesellschaft, 80333 München (DE)
(72) Erfinder: HOFMANN, Michael, 92286 Rieden (DE); SPITTLER, Harald, 91459 Markt Erlbach (DE)
(86) Internationale Anmeldenummer: PCT/EP2010/065265
(87) Internationale Veröffentlichungsnummer: WO 2011/054629

(56) Entgegenhaltungen:
- DE-A1- 3 048 317
- US-A- 3 097 275
- US-A- 5 323 131

## Beschreibung

Die Erfindung betrifft einen Schalter, insbesondere einen Leistungsschalter für Niederspannungen, gemäß dem Oberbegriff des Anspruchs 1.

Als Kompakt-Leistungsschalter für Niederspannungen ausgebildete Schalter sind bekannt und weisen zum Ein- und Ausschalten einen Kipphebel als Handhabe auf. Um den Schalter auch ferngesteuert ausschalten zu können, wird er mit einer Betätigungseinrichtung versehen, die einen fernsteuerbaren MotorAntrieb mit einem Federpaar aufweist. Die Betätigungseinrichtung ist dabei so am Schalter montiert, dass der Kipphebel mittels eines Betätigungselements umgelegt werden kann, das bei Entklinkung einer vorgespannten Feder entsprechend bewegt wird. Die erforderliche Kraft wird von der Feder aufgebracht, die sich dabei entspannt. Zum Spannen der Feder dient der Motor-Antrieb, der die Feder über ein Getriebe mit nach geschalteter Mechanik spannt und über eine Verklinkung im gespannten Zustand hält. Derartige auf den Schalter montierte Motor-Antriebe werden auch als Federspeicher-Antriebe bezeichnet.

In der US3097275 wird ein elektrischer Schalter offenbart mit einem Energie-Speicher Mechanismus zum schnellen Öffnen und Schießen des elektrischen Schalters.

Die Aufgabe der Erfindung besteht darin, zu ermöglichen, dass der Schalter nach dem Ausschalten relativ schnell wieder einschaltbar ist.

Die Aufgabe wird durch die Merkmale des Anspruchs 1 gelöst; die Unteransprüche stellen vorteilhafte Ausgestaltungen dar.

Die Lösung sieht vor, dass zum Ein- und Ausschalten jeweils ein Federpaar vorgesehen ist und die beiden Federpaare jeweils über eine Brücke miteinander verbunden sind, dass die Federpaare sich jeweils auf den einander abgewandten Seiten der Brücken abstützen, dass die beiden Brücken gegeneinander verschieblich mit ihren Federpaaren ineinandergeschachtelt angeordnet sind, dass die einander zugewandten Brücken zum Spannen der Federpaare auseinandergedrückt werden, und dass ein Betätigungselement zum Einschalten an der einen Brücke und ein Betätigungselement zum Ausschalten an der anderen Brücke angeordnet sind. Die Lösungsidee besteht also darin, zwei Federpaare zu verwenden, die von einem Motor-Antrieb gleichzeitig gespannt werden, wobei die beiden verklinkbaren Federpaare (Federpakete) unabhängig voneinander entklinkbar sind. Dabei sind eines der beiden Federpaare zum Einschalten und das andere zum Ausschalten vorgesehen.

Eine technisch einfache Ausführung sieht vor, dass die Brücken zum Spannen der Federpaare mittels einer aus zwei Hebeln gebildeten Mechanik auseinandergedrückt werden.

Das gleichzeitige Auseinanderdrücken der beiden Brücken lässt sich erreichen, wenn die beiden Hebel von einer Spannscheibe auseinandergedrückt werden, die auf beiden Seiten einen Mitnehmer aufweist, auf dem jeweils einer der Hebel aufliegt.

Um die Gegenkräfte beim Spannen der beiden Federpaare klein zu halten, wird vorgeschlagen, dass die beiden Mitnehmer drehgelagert sind.

Eine besonders kompakte Ausführung ergibt sich, wenn die Federpaare ineinandergeschachtelt angeordnet sind.

Eine Notabschaltung ist auch bei Stromausfall sichergestellt, wenn das Federpaar zum Einschalten eine kleinere Federkonstante als das Federpaar zum Ausschalten aufweist, derart, dass, insbesondere von Hand, der eingeschaltete Schalter jeweils mit Hilfe des Ausschalt-Federpaars ausgeschaltet aber der ausgeschaltete Schalter nicht durch das Einschalt-Federpaar wieder eingeschaltet werden kann. Die Anordnung der Federpakete ist also so gestaltet, dass eine (NOT-)Ausschaltung des Leistungsschalters jederzeit möglich ist. Technisch einfach ist es, wenn die Betätigungselemente als an den Brücken ausgebildete Kanten ausgebildet sind.

Die Erfindung wird nachfolgend anhand einer Zeichnung näher beschrieben. Es zeigen
- Fig. 1: einen Schalter mit Betätigungseinrichtung zum ferngesteuert Ein- und Ausschalten,
- Fig. 2: den Motor-Antrieb der Betätigungseinrichtung gemäß Fig. 1,
- Fig. 3: die Betätigungseinrichtung gemäß Fig. 1 mit gespannten Federpaaren ohne Rahmen,
- Fig. 4: die Betätigungseinrichtung gemäß Fig. 1 nach Ausschalten des Schalters und
- Fig. 5: die Ankopplung der EIN- und AUS-Taster.

Fig. 1 zeigt einen bekannten Schalter 1, der als Leistungsschalter für Niederspannungen ausgelegt ist. Zum Ein- und Ausschalten weist der Schalter 1 eine Handhabe 2 in Form eines Kipphebels 2a (s. Fig. 3 und Fig. 4) auf. Der Kipphebel 2a wird hier mittels einer Betätigungseinrichtung 3 umgelegt, die auf der Vorderseite des Schalter 1 montiert ist. Zum Ein- und Ausschalten weist die Betätigungseinrichtung 3 jeweils ein Federpaar 4, 5 (s. Fig. 3 und 4) auf; vom Federpaar 4 ist in Fig. 1 lediglich eine Schraubenfeder 4a zu sehen, die sich in ihrem entspannten Zustand befindet. Die Federpaare 4, 5 sind entlang von Führungen 6 spannbar und befinden sich in einem Rahmen 7. Zum Spannen dient ein Motor-Antrieb 8 mit einem Motor 9, einem Zahnradgetriebe 10 mit Zahnrädern 10a und Spannmitteln 11 (s. Fig. 2). Über eine Spannwelle 12 können die beiden Federpaare 4, 5 auch händisch mittels eines Schneckenantriebs gespannt werden. Ein AUS-Taster 13 ermöglicht es einer Bedienperson, den Schalter 1 bei gespanntem Federpaar 4 von Hand ausschalten, ein EIN-Taster 14 ihn 1 einzuschalten.

Eine nicht gezeigte elektronische Schaltung sorgt dafür, dass die beiden Federpaare 4, 5 mittels elektrischer Steuersignale ferngesteuert durch den Motor-Antrieb 8 gespannt werden und der Schalter 1 ein- als auch wieder ausgeschaltet werden kann.

In Fig. 2 ist nur der Motor-Antrieb 8 gezeigt, der eine Spannscheibe 15 über den Motor 9 und das Getriebe 10 antreibt. Die Spannscheibe 15 weist auf beiden Flachseiten einander gegenüberliegend jeweils Mitnehmer 16 auf, die jeweils auf einer Achse 17 über ein Nadellager drehgelagert sind. Auf der Außenseite der zylindrischen Mitnehmer 16 liegt jeweils die Innenseite eines von zwei nach außen gebogenen Hebeln 18 auf, die auf einer gemeinsamen Achse 19 drehgelagert sind. Bewegt sich die Spannscheibe 15 in Richtung des Pfeils 20, so werden die beiden Hebel 18 gleichzeitig voneinander weggedrückt. Der Pfeil 21 zeigt in Fig. 2 die Bewegungsrichtung des freien Endes 22 des oberen Hebels 18 an; das freie Ende 23 des unteren Hebels 18 bewegt sich dann gleichzeitig nach unten in die entgegen gesetzte Richtung.

In Fig. 3 sind die beiden Federpaare 4, 5 im gespannten Zustand ohne den Rahmen 7 gezeigt, wobei der besseren Übersicht wegen die beiden Hebel 18 weggelassen wurden. Die Federn 4a, 5a der beiden Federpaare 4, 5 sind jeweils über eine Brücke 24, 25 miteinander verbunden. Dabei greift das freie Ende 22 des (oberen) Hebels 18 in eine Aufnahmeöffnung 26 der Brücke 24 ein. Die Aufnahmeöffnung 27 für das freie Ende 23 des (unteren) Hebels 18 ist in Fig. 3 nicht sichtbar; sie befindet sich hinter einem Winkelhebel 28 und wird von diesem verdeckt. Das obere Ende 29 des Winkelhebels 28 ist in einer Kulissenführung 30 verrastet, wodurch das Federpaar 5 verklinkt ist. Analog ist das Ende 31 eines Doppelhebels 32 mit einer Kulissenführung 33 der Brücke 24 verrastet und das Federpaar 4 auf diese Weise verklinkt. Wie Fig. 3 zeigt, stützen sich die Federpaare 4, 5 jeweils auf den einander abgewandten Seiten der Brücken 24, 25 ab. Beide Brücken 24, 25 können sich entlang der Führungen 6 ungestört bewegen, d.h. sie sind gegeneinander verschieblich angeordnet, hier ineinander geschachtelt. Selbstverständlich könnte auch vorgesehen sein, dass sich beide aneinander vorbeibewegen.

Durch Druck lässt sich ein Schieber 34 in Richtung des Pfeils 35 gegen das untere Ende des Doppelhebels 32 verschieben und die obere Brücke 24 mit den Federn 5a entklinken, so dass sich die Brücke 24 bezogen auf Fig. 3 nach unten bewegt und den vorstehenden Kipphebel 2a nach unten in seine AUS-Stellung drückt. Eine Zugkraft auf den Schieber 36 in Richtung des Pfeils 37 bewirkt eine davon unabhängige Entklinkung der unteren Brücke 25, die sich dann nach oben bewegt und den Kipphebel 2a mit der Kante 38 nach oben in seine EIN-Stellung drückt. Die Kante 38 wirkt hier als Betätigungselement 38a; die Kante 39 an der Brücke 24 ist dessen Betätigungselement 39a.

In Fig. 4 ist die Betätigungseinrichtung 3 nach Entklinken der Brücke 24 und damit des Federpaars 4 zum Ausschalten des Schalters 1 gezeigt. Der Schalter 1 ist ausgeschaltet und das Federpaar 5 befindet sich im gespannten Zustand. An sich könnte der Schalter 1 also sofort wieder eingeschaltet werden.

Die Federkonstanten der Federn 4a, 5a sind unterschiedlich groß, wobei der Unterschied so gewählt ist, dass ein Einschalten des Schalters 1 immer nur bei gespanntem Zustand des Ausschalt-Federpaars 4 möglich ist. Deshalb weist das Einschalt-Federpaar 5 eine kleinere Federkonstante als das Ausschalt-Federpaar 4 auf, so dass der eingeschaltete Schalter 1 zwar mit Hilfe des Ausschalt-Federpaars 4 ausgeschaltet, aber der ausgeschaltete Schalter 1 nicht durch das Einschalt-Federpaar 5 wieder eingeschaltet werden kann. Die Betätigungseinrichtung 3 in Fig. 4 lässt sich in dem gezeigten Zustand zunächst nicht wieder einschalten, da die Federn 4a schwächer als die Federn 5a sind. Erst nachdem beide Federpaare 4, 5 neu gespannt sind, ist ein erneutes Einschalten möglich.

Ein Ausschalten des Schalters 1 kann jederzeit und sogar ohne Betriebsspannung erfolgen, da die Kraft des Ausschalt-Federpaars 4 so stark ist, das sie beim Ausschalten die Gegenkraft des Federpaketes 5 überwindet.

Fig. 5 zeigt die mechanische Verbindung zwischen dem AUS-Taster 13, dem Schieber 34 und dem Doppelhebel 32 als auch dem EIN-Taster 14, dem Schieber 36 und dem Winkelhebel 28. Der mechanisch von einer Bedienperson betätigte AUS-Taster 13 drückt den Schieber 34 über ein Schwenkelement 40 gegen den Doppelhebel 32, der die obere Brücke 24 mit den Federn 5a entklinkt, die den Kipphebel 2a nach unten in seine AUS-Stellung bewegt. Dies ermöglicht es also einer Bedienperson, den Schalter 1 bei gespanntem Federpaar 4 von Hand auszuschalten.

Entsprechend bewirkt der Ein-Taster 14, dass der Schieber 36 über ein Schwenkelement 41 nach rechts gezogen wird, wodurch der Winkelhebel 28 verschwenkt, der die untere Brücke 25 mit den Federn 4a entklinkt, die den Kipphebel 2a nach oben in seine Ein-Stellung bewegt.

Die Schwenkelemente 40, 41 werden im Fernsteuerungsfall von elektro-magnetischen Einrichtungen 42, 43 verschwenkt, die den Schalter 1 ein- bzw. auszuschalten.

## Patentansprüche

1. Schalter (1), insbesondere Leistungsschalter für Niederspannungen, der zum Ein- und Ausschalten eine Handhabe (2) aufweist,
mit einer auf Seiten der Handhabe (2) am Schalter (1) angeordneten Betätigungseinrichtung (3), die den Schalter (1) zumindest einschaltet, insbesondere ferngesteuert mittels elektrischer Steuersignale,
wobei die Betätigungseinrichtung (3) einen Motor-Antrieb (8) aufweist, der über ein Getriebe (10), das eine Mechanik betätigt, zumindest eine Feder (4a oder 5a) spannt, die von einer Verklinkung im gespannten Zustand gehalten wird, und
wobei die Verklinkung zum Betätigen der Handhabe (2) entklinkt und die Handhabe (2) durch die sich entspannende zumindest eine Feder (4a oder 5a) mittels eines Betätigungselements (38a, 39a) verschwenkt wird,
wobei zum Ein- und Ausschalten jeweils ein Federpaar (4, 5) vorgesehen ist und die beiden Federpaare (4, 5) jeweils über eine Brücke (24, 25) miteinander verbunden sind,
wobei die Federpaare (4, 5) sich jeweils auf den einander abgewandten Seiten der Brücken (24, 25) abstützen,
dass die beiden Brücken (24, 25) gegeneinander verschieblich angeordnet sind,
wobei die einander zugewandten Brücken (24, 25) zum Spannen der Federpaare (4, 5) auseinandergedrückt werden, und
wobei ein Betätigungselement (39a) zum Einschalten an der einen Brücke (25) und ein Betätigungselement (38a) zum Ausschalten an der anderen Brücke (24) angeordnet sind.

2. Schalter nach Anspruch 1,
**dadurch gekennzeichnet,**
**dass** die Brücken (24, 25) zum Spannen der Federpaare (4, 5) mittels einer aus zwei Hebeln (18) gebildeten Mechanik auseinandergedrückt werden.

3. Schalter nach Anspruch 2,
**dadurch gekennzeichnet,**
**dass** die beiden Hebel (18) von einer Spannscheibe (15) auseinandergedrückt werden, die auf beiden Seiten einen Mitnehmer (16) aufweist, auf dem jeweils ein Hebel (18) aufliegt.

4. Schalter nach Anspruch 3,
**dadurch gekennzeichnet,**
**dass** die beiden Mitnehmer (16) drehgelagert sind.

5. Schalter nach einem der Ansprüche 1 - 4,
**dadurch gekennzeichnet,**
**dass** die Federpaare (4, 5) ineinandergeschachtelt angeordnet sind.

6. Schalter nach Anspruch 5,
**dadurch gekennzeichnet,**
**dass** das Federpaar (5) zum Einschalten eine derart kleinere Federkonstante als das Federpaar (4) zum Ausschalten aufweist, dass, insbesondere von Hand, der eingeschaltete Schalter (1) jeweils mit Hilfe des Ausschalt-Federpaars (4) ausgeschaltet aber der ausgeschaltete Schalter (1) nicht durch das Einschalt-Federpaar (5) wieder eingeschaltet werden kann.

7. Schalter nach einem der Ansprüche 1 - 6,
**dadurch gekennzeichnet,**
**dass** die Betätigungselemente (38a, 39a) an den Brücken (24, 25) ausgebildete Kanten sind.

8. Schalter nach einem der Ansprüche 1 - 7,
**dadurch gekennzeichnet,**
**dass** die Handhabe (2) als Kipphebel (2a) ausgebildet ist.

## Claims

1. Switch (1), in particular a power switch for low voltages, which for turning on and off has an actuator (2),
having an actuating device (3) that is located on the actuator (2) side on the switch (1) and which at least turns the switch (1) on, in particular remotely controlled by means of electric control signals,
with the actuating device (3) having a motor drive (8) which by way of a gear (10) that actuates a mechanical system tensions at least one spring (4a or 5a) which is held in the tensioned state by a latch, and with the latch unlatching for actuating the actuator (2) and the actuator (2) being swivelled by the at least one spring (4a or 5a) as it detensions by means of an actuating element (38a, 39a),
wherein two spring pairs (4, 5) are provided, one pair for turning on and the other for turning off, and the two spring pairs (4, 5) are connected to each other in each case via a bridge (24, 25),
wherein the spring pairs (4, 5) are supported in each case on the sides of the bridges (24, 25) facing away from each other, wherein the two bridges (24, 25) are arranged displaceably relative to each other,
wherein the mutually facing bridges (24, 25) are pushed apart to tension the spring pairs (4, 5), and
wherein an actuating element (39a) for turning on is arranged on one bridge (25) and an actuating element (38a) for turning off is arranged on the other bridge (24).

2. Switch according to claim 1,
**characterised in that**
the bridges (24, 25) are pushed apart for tensioning the spring pairs (4, 5) by means of a mechanical system formed from two levers (18).

3. Switch according to claim 2,
**characterised in that**
the two levers (18) are pushed apart by a strain washer (15) having on both sides a driver (16) on which in each case a lever (18) rests.

4. Switch according to claim 3,
**characterised in that**
the two drivers (16) are pivotably mounted.

5. Switch according to one of claims 1 - 4,
**characterised in that**
the spring pairs (4, 5) are arranged nested one inside the other.

6. Switch according to claim 5,
**characterised in that**
the spring pair (5) for turning on has a smaller spring constant than the spring pair (4) for turning off such that, particularly by hand, the turned-on switch (1) can be turned off in each case with the aid of the turn-off spring pair (4) but the turned-off switch (1) cannot be turned on again by means of the turn-on spring pair (5).

7. Switch according to one of claims 1 - 6,
**characterised in that**
the actuating elements (38a, 39a) are edges embodied on the bridges (24, 25).

8. Switch according to one of claims 1 - 7,
**characterised in that**
the actuator (2) is embodied as a rocker lever (2a).

## Revendications

1. Commutateur (1), notamment interrupteur de puissance pour basses tensions, qui présente une manette (2) pour la mise sous tension et hors tension,
comprenant un dispositif d'actionnement (3) disposé sur le commutateur (1) du côté de la manette (1), lequel dispositif d'actionnement met sous tension au moins le commutateur (1), notamment de manière télécommandée au moyen de signaux de commande électriques,
le dispositif d'actionnement (3) présentant un entraînement par moteur (8) qui, par l'intermédiaire d'un engrenage (10) qui actionne un dispositif mécanique, contraint au moins un ressort (4a ou 5a) qui est maintenu à l'état contraint par un encliquetage, et
l'encliquetage se désencliquetant pour actionner la manette (2) et la manette (2) étant pivotée par l'au moins un ressort (4a ou 5a) se détendant au moyen d'un élément d'actionnement (38a, 39a),
une paire de ressorts (4, 5) étant respectivement ménagée pour la mise sous tension et hors tension et les deux paires de ressorts (4, 5) étant reliées entre elles respectivement par l'intermédiaire d'un pont (24, 25),
les paires de ressorts (4, 5) s'appuyant respectivement sur les côtés des ponts (24, 25) respectivement détournés les uns des autres,
de sorte que les deux ponts (24, 25) sont disposés de manière déplaçable l'un contre l'autre,
les ponts (24, 25) tournés l'un vers l'autre étant écartés l'un de l'autre pour contraindre les paires de ressorts (4, 5) et
un élément d'actionnement (39a) destiné à la mise sous tension étant disposé sur un pont (25) et un élément d'actionnement (38a) destiné à la mise hors tension étant disposé sur l'autre pont (24).

2. Commutateur selon la revendication 1,
**caractérisé en ce**
**que** les ponts (24, 25), pour contraindre les paires de ressorts (4, 5), sont écartés l'un de l'autre au moyen d'un dispositif mécanique formé à partir de deux leviers (18) .

3. Commutateur selon la revendication 2,
**caractérisé en ce**
**que** les deux leviers (18) sont écartés par un disque de serrage (15) qui présente de chaque côté un entraîneur (16) sur lequel repose respectivement un levier (18).

4. Commutateur selon la revendication 3,
**caractérisé en ce**
**que** les deux entraîneurs (16) sont logés de manière rotative.

5. Commutateur selon l'une quelconque des revendications 1 à 4,
**caractérisé en ce**
**que** les paires de ressorts (4, 5) sont disposées en étant emboîtées l'une dans l'autre.

6. Commutateur selon la revendication 5, **caractérisé en ce que** la paire de ressorts (5) destinée à la mise sous tension présente une constante de ressort tellement plus petite que la paire de ressorts (4) destinée à la mise hors tension que, notamment manuellement, le commutateur (1) sous tension peut être mis hors tension respectivement à l'aide de la paire de ressorts (4) de mise hors tension mais que le commutateur (1) hors tension ne peut pas être de nouveau mis sous tension par la paire de ressorts (5) de mise sous tension.

7. Commutateur selon l'une quelconque des revendications 1 à 6,
**caractérisé en ce**
**que** les éléments d'actionnement (38a, 39a) sur les ponts (24, 25) sont des bords formés.

8. Commutateur selon l'une quelconque des revendications 1 à 7,
**caractérisé en ce**
**que** la manette (2) est réalisée comme levier à bascule (2a) .
